# EUROPÄISCHE PATENTSCHRIFT

(11) **EP 2 957 831 B1**
(45) Veröffentlichungstag und Bekanntmachung des Hinweises auf die Patenterteilung: **05.08.2020**
(21) Anmeldenummer: 15171316.1
(22) Anmeldetag: 10.06.2015
(51) Int. Cl.: F23N 1/00

(54) **BRENNER UND VERFAHREN ZUM BETRIEB SOLCH EINES BRENNERS**
BURNER AND METHOD FOR OPERATING SAME
BRULEUR ET PROCEDE DE FONCTIONNEMENT D'UN TEL BRULEUR

(30) Priorität: 18.06.2014 DE 102014211676
(43) Veröffentlichungstag der Anmeldung: 23.12.2015
(73) Patentinhaber: Robert Bosch GmbH, 70442 Stuttgart (DE)
(72) Erfinder: Zeferina, Vasco, 2410-269 Leiria (PT); Afonso, Alexandre, 4000-268 Porto (PT); Salustio, Sergio, 3800-344 Aveiro (PT)

(56) Entgegenhaltungen:
- EP-A2- 0 657 693
- DE-A1- 4 134 058
- DE-A1- 19 625 118
- DE-T2- 69 904 289

## Beschreibung

Die Erfindung betrifft ein Verfahren zum Betrieb eines Brenners gemäß Patentanspruch 1 und einen Brenner gemäß Patentanspruch 2.

### Stand der Technik

Es sind Brenner bekannt, die einen flötenartigenAufbau aufweisen, um in Warmwasserstationen Wasser in einem Wärmetauscher zu erwärmen. Dabei weist der Brenner eine Einlassseite und eine Auslassseite auf, wobei an der Auslassseite eine Flamme während eines Brennvorgangs vorhanden ist. An der Einlassseite ist eine Gasdüse angeordnet, die kontinuierlich Brennstoff mit der gleichen Menge bereitstellt. Ferner saugt der Brennstoffstrom einen Luftstrom an, mit dem er vermischt wird, um an der Auslassseite in einer Flamme verbrannt zu werden.

Aus EP 0657 693 A2 ist ein Gasbrenner mit einem Injektor und einer vor dem Injektor angeordneten Gasdüse bekannt, wobei die Gasdüse eine gegen den Injektor gerichtete Hauptdüsenbohrung aufweist, wobei die Gasdüse mindestens eine gegen den Injektor gerichtete Nebendüsenbohrung aufweist, die in einem Winkel zur Achse des Injektors ausgerichtet ist und einen Querschnitt aufweist, der kleiner als der der Hauptdüsenbohrung ist, wobei der Hauptdüsenbohrung ein zwischen einer Öffnungs- und einer Schließstellung bewegbares Verschlusselement zugeordnet ist.

Aus DE 41 34 058 A1 ist eine Proportionalverbrennungsregelungsvorrichtung mit einer Düse, einem Brennstoffzuführungsrohr, einem Brennstofftank, Öffnungs- und Schliessventil und ein Regelventil bekannt. Die Düse ist mit dem Brennstoffzuführungsrohr an einem Ende und der Brennstofftank mit dem anderen Ende der Düse verbunden. Das Öffnungs- und Schliessventil ist in der Mitte des Brennstoffzuführungsrohrs vorgesehen, um eine Menge an die Düse zugeführten Brennstoff zu regeln. Das Regelventil ist in der Nachbarschaft eines Abschnittes des Brennstoffzuführungsrohres vorgesehen ist, wobei die Düse vorgesehen ist, um eine Öffnungsfläche zu variieren, durch die Brennstoff geleitet wird, um den Ausstoss des Brennstoffes aus der Düse proportional zu regeln.

Aus DE 699 04 289 T2 ist ein rohrförmiger Brenner mit einem Körper bekannt, der einen Diffusorteil aufweist, über dessen Oberfläche Öffnungen zum Ausströmen einer Mischung aus Luft und Brennstoff verteilt sind, die dem Körper über ein im Innenraum des Körpers angeordnetes Venturi-Rohr zugeführt wird, wobei zwischen der Außenwand des Venturi-Rohres und der Innenwand des Körpers eine Kammer definiert ist, und die Mischung durch die Kammer strömt, bevor sie durch die Öffnungen ausströmt, wobei die Kammer an ihrem Boden durch ein Mittel zum Erzeugen einer laminaren Strömung begrenzt wird, um eine laminare Strömung der Mischung zu erreichen.

Es ist Aufgabe der Erfindung, einen verbesserten Brenner, sowie ein verbessertes Verfahren zum Betrieb solch eines Brenners bereitzustellen.

### Offenbarung der Erfindung

Diese Aufgabe wird mittels eines Verfahrens gemäß Patentanspruch 1 und mittels eines Brenners gemäße Patentanspruch 2 gelöst. Vorteilhafte Ausführungsformen sind in den abhängigen Ansprüchen angegeben.

Erfindungsgemäß wurde erkannt, dass ein verbesserter Brenner dadurch bereitgestellt werden kann, dass der Brenner eine Brennstoffdosiereinrichtung und ein Brennerrohr aufweist. Ferner umfasst die Dosiereinrichtung eine Pulsiereinrichtung. Die Pulsiereinrichtung ist ausgebildet, den Brennstoffstrom zwischen einem ersten vordefinierten unteren Schwellenwert und einem zweiten vordefinierten oberen Schwellenwert während des Brennvorgangs zu variieren.

Dadurch wird gewährleistet, dass im Inneren des Brennerrohrs ein Wirbel ausgebildet wird, der eine verbesserte Durchmischung des Brennstoffs mit einem Reaktionspartner des Brennstoffs gewährleistet, sodass mögliche schädliche Abgase reduziert werden. Insbesondere werden dabei NOₓ reduziert.

Hierbei hat sich als vorteilhaft herausgestellt, wenn das Brennerrohr eine Einlassseite und eine Auslassseite aufweist. Zusätzlich oder alternativ ist die Brennstoffdosiereinrichtung mit einem Brennstoffreservoir verbindbar und mit dem Brennerrohr verbunden und ausgebildet, einen vordefinierten Brennstoffstrom eines Brennstoffs aus dem Brennstoffreservoir in das Brennerrohr zu dosieren.

Insbesondere ist von Vorteil, wenn das Brennerrohr ausgebildet ist, den in das Brennerrohr eingeleiteten Brennstoff zusammen mit einem in das Brennerrohr eingeleiteten Reaktionspartner des Brennstoffs zu der Auslassseite zu führen und miteinander zu vermischen, um an der Auslassseite den Brennstoff während eines Brennvorgangs mit dem Reaktionspartner zumindest teilweise zu verbrennen.

Besonders vorteilhaft ist hierbei, wenn der Brennstoffstrom des zweiten Schwellenwerts wenigsten 10 Prozent größer, vorzugsweise 15 Prozent, insbesondere wenigstens 30 Prozent größer als der erste Schwellenwert ist.

Eine besonders einfache Ansteuerung des Brenners kann dadurch gewährleistet werden, dass beim ersten Schwellenwert der Brennstoffstrom im Wesentlichen unterbrochen ist.

Ein besonders stabiler Wirbel bildet sich innerhalb des Brenners dann aus, wenn die Schwellenwerte mit einer Frequenz von 10 bis 20 Hz und/oder von 20 bis 30 Hz abwechseln.

In einer weiteren Ausführungsform ist die Pulsiereinrichtung ausgebildet, den Brennstoffstrom zwischen dem ersten und dem zweiten Schwellenwert kontinuierlich übergehend oder diskontinuierlich zu verändern. Der kontinuierliche Übergang hat den Vorteil, dass ein Abriss der Flamme und somit eine Beendigung des Brennvorgangs vermieden wird. Der diskontinuierliche Brennstoffstrom hat den Vorteil, dass die Verwirbelung im Inneren des Brennerrohrs forciert wird und somit eine verbesserte Vermischung des Brennstoffs mit seinem Reaktionspartner gewährleistet werden kann.

Erfindungsgemäß ist der Pufferabschnitt ausgebildet, zumindest das innerhalb des Variationsabschnitts in das Brennerrohr geführte Volumen des Brennstoffs und des für die Verbrennung während des Variationsabschnitts geförderten Brennstoffs notwendige Volumen des Reaktionspartners aufzunehmen. Dadurch werden Druckschwankungen bzw. Schwankungen in einer Flammhöhe an der Auslassseite vermieden.

Ferner ist von Vorteil, wenn das Steuergerät eine Eingabevorrichtung umfasst. Dabei kann die Eingabevorrichtung beispielsweise ein weiteres Steuergerät einer Heizung sein, aber auch natürlich eine Eingabevorrichtung zur Festlegung der Brennerleistung.

Erfindungsgemäß wurde erkannt, dass ein verbessertes Verfahren zur Steuerung eines oben beschriebenen Brenners dadurch bereitgestellt werden kann, dass ein Brennstoffstrom zwischen einem ersten vordefinierten unteren Schwellenwert und einem zweiten vordefinierten oberen Schwellenwert während eines Brennvorgangs variiert wird.

Dabei ist von Vorteil, wenn in das Brennerrohr der Brennstoff und der Reaktionspartner des Brennstoffs in das Brennerrohr geführt und miteinander vermischt werden, um den Brennstoff mit dem Reaktionspartner an der Auslassseite während des Brennvorgangs mit dem Reaktionspartner zumindest teilweise zu verbrennen.

Nachfolgend wird die Erfindung anhand von Figuren näher erläutert. Dabei zeigen:
Figur 1 eine schematische Darstellung eines Brenners gemäß einer ersten Ausführungsform;
Figur 2 ein Diagramm eines Brennstoffstroms des in Figur 1 gezeigten Brenners aufgetragen über einer Zeit;
Figur 3 ein Diagramm eines Brennstoffstroms des in Figur 1 gezeigten Brenners aufgetragen über einer Zeit;
Figur 4 eine schematische Darstellung eines Brenners gemäß einer zweiten Ausführungsform;
Figur 5 ein Diagramm eines Brennstoffstroms des in Figur 4 gezeigten Brenners aufgetragen über einer Zeit;
Figur 6 eine schematische Darstellung eines Brenners gemäß einer dritten Ausführungsform; und
Figur 7 eine schematische Darstellung eines Brenners gemäß einer vierten Ausführungsform.

Figur 1 zeigt eine schematische Darstellung eines Brenners 10 gemäß einer ersten Ausführungsform. Der Brenner 10 umfasst eine Brennstoffdosiereinrichtung 15 und ein Brennerrohr 20. Das Brennerrohr 20 weist eine Einlassseite 25 und eine Auslassseite 30 auf. An der Einlassseite 25 wird im Betrieb des Brenners 10 ein als Reaktionspartner verwendeter Luftstrom 35 aus einer Umgebung 40 entnommen und in ein Inneres 45 des Brennerrohrs 20 geführt. Ferner ist an der Einlassseite 25 eine Gasdüse 46 der Brennstoffdosiereinrichtung 15 angeordnet, durch die ein Brennstoffstrom 50 im Betrieb des Brenners 10 in die Einlassseite 25 geführt wird. Im Inneren 45 wird ein Brennstoff des Brennstoffstroms 50 zusammen mit dem Luftstrom 35 vermischt und zur Auslassseite 30 geführt. An der Auslassseite 30 sind in der Ausführungsform beispielhaft mehrere Öffnungen 55 vorgesehen, durch die das Luft-Brennstoff-Gemisch austritt und oberhalb der Auslassseite 30 verbrannt in einer Flamme 56 während eines Brennvorgangs wird. Dabei wird unter einem Brennvorgang verstanden, dass während des Brennvorgangs kontinuierlich an der Auslassseite 30 die Flamme 56 vorhanden ist und nicht ausgelöscht wird. Mit dem Auslöschen der Flamme 56 und einem wiederentzünden der Flamme 56 beginnt im Sinne der Anmeldung ein neuer, separater weiterer Brennvorgang.

In der Ausführungsform ist der Brenner 10 für Warmwasserstationen ausgebildet. Selbstverständlich ist auch denkbar, dass der Brenner 10 in anderen Thermoanlagen, insbesondere zur Beheizung von Gebäuden, eingesetzt wird, um mittels eines über der Auslassseite 30 angeordneten Wärmetauschers 150 ein Wärmeträgermedium zu erwärmen.

Die Dosiereinrichtung 15 weist ein Steuergerät 60 und eine Pulsiereinrichtung 65 auf. Die Pulsiereinrichtung 65 weist ein Steuerventil 90 und einen mit dem Steuerventil 90 verbundenen Aktuator 95 auf. Der Aktuator 95 ist mit dem Steuerventil 90 verbunden und ausgelegt, das Steuerventil 90 zwischen einer Offenposition und einer Schließposition zu verfahren. Der Aktuator 95 ist über eine erste Verbindung 70 mit dem Steuergerät 60 verbunden. Ferner ist das Steuerventil 90 über eine erste Leitung 75 mit einem Brennstoffreservoir 80, das beispielsweise ein Gastank sein kann, verbunden. Über eine zweite Leitung 85 ist das Steuerventil mit der Gasdüse 46 verbunden.

Dabei verbindet das Steuerventil 90 in der Offenposition die erste Leitung 75 mit der zweiten Leitung 85, sodass ein im Brennstoffreservoir 80 angeordnetes Gas 100 aus dem Brennstoffreservoir 80 über die erste Leitung 75 und das Steuerventil 90 in die zweite Leitung 85 strömen kann. Aus der zweiten Leitung 85 strömt das Gas hin zur Gasdüse 46 und tritt an einer Auslassöffnung 105 der Gasdüse 46 aus der Gasdüse 46 aus und strömt über die Einlassseite 25 als Brennstoffstrom 50 in das Brennerrohr 20.

Der Aktuator 95 kann in der Ausführungsform beispielsweise ein Piezoelement aufweisen, das einen vordefinierten Hub bei Anlegen einer elektrischen Spannung durchführt. Mittels des Hubs kann dabei das Steuerventil 90 zwischen der Offenposition und der Schließposition verfahren werden. Selbstverständlich ist auch denkbar, dass die Pulsiereinrichtung 65 als Druckventil ausgebildet ist. Auch ist denkbar, dass der Aktuator 95 andersartig ausgebildet ist. So ist beispielsweise denkbar, dass das Steuerventil 90 eine Steuerscheibe mit einer Öffnung aufweist, wobei der Aktuator 95 die Steuerscheibe rotiert, so dass das Steuerventil 90 abwechselnd geöffnet und geschlossen ist.

Das Steuergerät 60 weist eine Steuereinrichtung 110, einen Speicher 115 sowie eine Schnittstelle 120 auf. Die Schnittstelle 120 ist mit der Steuereinrichtung 110 über eine zweite Verbindung 125 verbunden. Der Speicher 115 ist über eine dritte Verbindung 130 mit der Steuereinrichtung 110 verbunden. Im Speicher 115 sind ein erster und ein zweiter Parameter abgelegt. Der erste und/oder zweite Parameter ausgebildete Kennlinie abgelegt. Selbstverständlich ist auch denkbar, dass der Parameter eine mathematische Funktion, ein Kennfeld oder eine tabellarische Zuordnung ist.

Die Schnittstelle 120 ist über eine vierte Verbindung 135 mit einer Eingabevorrichtung 140 verbunden. Die Schnittstelle 120 ist in der Ausführungsform als mechanische Verbindung des Steuergeräts 60 mit der vierten Verbindung 135 ausgebildet. Selbstverständlich ist auch denkbar, dass die Schnittstelle 120 eine eigene Logik aufweist und beispielsweise als Analog-Digital-Wandler ausgebildet ist.

Die Eingabevorrichtung 140 ist dabei als ein weiteres Steuergerät einer Thermoanlage (nicht dargestellt) ausgebildet. Die Eingabevorrichtung 140 stellt ein Vorgabesignal mit einer Information über eine vom Brenner 10 angeforderte Heizleistung bereit. Das Vorgabesignal wird über die vierte Verbindung 135 an die Schnittstelle 120 übertragen. Die Schnittstelle 120 stellt das Vorgabesignal über die zweite Verbindung 125 der Steuereinrichtung 110 bereit. Die Steuereinrichtung 110 erfasst das Vorgabesignal. Auf Grundlage des im Speicher 115 abgelegten ersten Parameters ermittelt die Steuereinrichtung 110 den von der Brennstoffdosiereinrichtung 15 bereitzustellenden Brennstoffstrom 50.

Figur 2 zeigt ein Diagramm des in Figur 1 im Brennerrohr 20 einströmenden Brennstoffstroms 50 aufgetragen über einer Zeit T. Der Brennstoffstrom 50 schwankt dabei zwischen einem ersten unteren Schwellenwert S₁ und einem zweiten oberen Schwellenwert S₂, der unterschiedlich zu dem unteren Schwellenwert S₁ ist. Beim ersten unteren Schwellenwert S₁ ist das Steuerventil 90 in der Schließposition, sodass der Brennstoffstrom 50 durch die Gasdüse 46 in einem ersten Zeitintervall T₁ unterbrochen ist. In einem zweiten Zeitintervall T₂ ist das Steuerventil 90 in der Offenposition, sodass der Brennstoffstrom 50 konstant durch die Auslassöffnung 105 der Gasdüse 46 strömt. Die beiden Zeitintervalle T₁ und T₂ wechseln einander ab, sodass impulsartig der Brennstoffstrom 50 aus der Gasdüse 46 austritt. Die beiden Zeitintervalle T₁, T₂ bilden zusammen einen Variationsabschnitt V aus. Dabei wird als Variationsabschnitt V der Brennstoffstrom 50 über die beiden Zeitintervalle T₁, T₂, also vom ersten Schwellenwert S₁ bis zum zweiten Schwellenwert S₂ und zurück im zeitlichen Verlauf verstanden.

Nach Ermittlung des für eine vordefinierte Heizleistung korrespondierenden Brennstoffstroms 50 ermittelt auf Grundlage des zweiten im Speicher 115 abgelegten Parameters die Steuereinrichtung 110 die beiden Schwellenwerte S₁, S₂ sowie die beiden Zeitintervalle T₁, T₂. Dabei wird, sofern das Steuerventil 90 ausschließlich zwischen der Offenposition und der Schließposition bewegt wird, mittels einer Länge der Zeitintervalle T₁, T₂ Brennstoffstrom 50 variiert.

So ist beispielsweise denkbar, um den Brennstoffstrom 50 zu reduzieren, die Länge des ersten Zeitintervalls T₁ gegenüber dem zweiten Zeitintervall T₂ zu verlängern. Wird der über die Gasdüse 46 bereitgestellte Brennstoffstrom 50 über die Zeit T integriert, erhält man einen mittleren Brennstoffstrom 51 (in Figur 2 strichliert dargestellt), der, in seiner Amplitude gegenüber dem zweiten Schwellenwert S₂ reduziert ist.

Besonders vorteilhaft ist, wenn die Schwellenwerte S₁, S₂ mit einer Frequenz von 10 bis 20 Hz und/oder von 20 bis 30 Hz abwechselnd durch das Steuerventil 90 angesteuert werden. Dadurch wird eine Erhöhung von Turbulenzen innerhalb des Brennerrohrs 20 gewährleistet, sodass der Luftstrom 35 besser mit dem Brennstoffstrom 50 vermischt wird. Insbesondere wird dadurch ein toroidal verlaufender Wirbel im Inneren 45 des Brennerrohrs 20 erzeugt, der die Luft-Brennstoff- Vermischung weiter forciert. Dies hat zur Folge, dass ein besonders homogen durchmischtes mageres Luft-Brennstoff-Gemisch an der Auslassseite 30 bereitgestellt wird, was zu einer Reduzierung von Stickoxiden im Abgas des Brenners 10 führt.

Figur 3 zeigt den Brennstoffstrom 50 aufgetragen über der Zeit bei einer sinusartigen Ansteuerung des Steuerventils 90. Dabei sind die beiden Zeitintervalle T₁, T₂ identisch. Es wird darauf hingewiesen, dass der Brennstoffstrom 50 auch mittels einer anderen als der gezeigten Funktionen zwischen den beiden Schwellenwerten S₁, S₂ variiert werden kann. Um den in Figur 3 gezeigten Brennstoffstrom 50 zu erreichen, ermittelt die Steuereinrichtung 110 auf Grundlage des zweiten Parameters zusätzlich die zur Erzielung des Brennstoffstroms 50 unterschiedlichen Ventilstellungen des Steuerventils 90 und berücksichtigt diese bei der Steuerung des Steuerventils 90.

Ferner kann der Brennstoffstrom 50 kann entweder durch eine Änderung der Frequenz des Wechsels zwischen dem ersten Schwellenwert S₁ und dem zweiten Schwellenwert S₂ und/oder einer Änderung der Werte des ersten Schwellenwerts S₁ und/oder des zweiten Schwellenwerts S₂ erfolgen. Dabei erfolgt der Wechsel zwischen den beiden Schwellenwerten S₁, S₂ kontinuierlich, sodass der Brennstoffstrom 50, der durch die Auslassöffnung 105 in das Innere 45 des Brennerrohrs 20 strömt, nicht unterbrochen wird. Gleichzeitig wird durch die Variation zwischen den beiden Schwellenwerten S₁, S₂ die Wirbelbildung und die Forcierung der Vermischung des Brennstoffs im Inneren 45 des Brennerrohrs 20 mit der Luft weiter verbessert.

Hierbei hat sich als besonders vorteilhaft erwiesen, wenn der zweite Schwellenwert S₂ wenigstens 10 Prozent größer, vorzugsweise 15 Prozent, insbesondere wenigstens 30 Prozent, besonders vorteilhafterweise größer 50 Prozent größer dem ersten Schwellenwert S₁ ist.

Wird über die Zeit der Brennstoffstrom 50 integriert, erhält man den mittleren Brennstoffstrom 51. Der zweite Schwellenwert S₂ ist dabei 15 bis 30 Prozent, vorteilhafter Weise 18 bis 25 Prozent höher als der mittlere Brennstoffstrom 50. Dies gilt insbesondere, wenn der Wechsel zwischen dem ersten Schwellenwert S₁ und dem zweiten Schwellenwert S₂ mit einer Frequenz von 10 Hz erfolgt. Bei höheren Frequenzen, beispielsweise in einem Frequenzbereich von 20 bis 30 Hz, ist von Vorteil, wenn der zweite Schwellenwert S₂ 10 bis 20 Prozent, insbesondere 15 Prozent höher als der mittlere Brennstoffstrom 50 ist.

Figur 4 zeigt eine schematische Darstellung eines Brenners 200 gemäß einer zweiten Ausführungsform. Der Brenner 200 ist im Wesentlichen identisch zu dem in Figur 1 gezeigten Brenner 10 ausgebildet. Abweichend dazu weist die Dosiereinrichtung 15 eine Mehrzahl von Gasdüsen 205, 210, 215, 220 auf. Selbstverständlich ist auch eine andere Anzahl von Gasdüsen 205, 210, 215, 220 denkbar. Dabei ist eine erste Gasdüse 205 über eine zweite Leitung 225 mit einer ersten Pulsiereinrichtung 230 verbunden. Eine zweite Pulsiereinrichtung 235 ist über eine dritte Leitung 240 mit der zweiten Gasdüse 210 verbunden. Eine dritte Pulsiereinrichtung 245 ist über eine vierte Leitung 250 mit der dritten Gasdüse 215 verbunden. Eine vierte Pulsiereinrichtung 255 ist über eine fünfte Leitung 260 mit der vierten Gasdüse 220 verbunden. Die Pulsiereinrichtungen 230, 235, 240, 255 sind jeweils über eine Leitung 265 mit dem Steuergerät 60 verbunden.

In Figur 5 ist mit durchgezogener Linie der über die Einlassseite 25 einströmende Brennstoffstrom 50 als Gesamtbrennstoffstrom gezeigt. Mittels strichlierter Linie ist dabei Brennstoffstrom 50, der aus jeweils einer der vier Gasdüsen 205, 210, 215, 220 austritt, gezeigt. Den mittleren Brennstoffstrom 51 erhält man ebenso über Integration der aus den verschiedenen Gasdüsen 205, 210, 215, 220 ausströmenden Brennstoffströme 50. Der mittlere Brennstoffstrom 51 ist in seiner Amplitude gegenüber dem zweiten Schwellenwert S₂ wie in Figur 3 beschrieben reduziert.

Das Steuergerät 60 steuert in Abhängigkeit des zweiten Parameters abwechselnd die Pulsiereinrichtungen 230, 235, 245, 255 derart an, dass die Pulsiereinrichtungen 230, 235, 245, 255 jeweils einen Brennstoffstrom 50 durch die ihnen zugeordnete Gasdüse 205, 210, 215, 220 ausbilden, der etwa über die Zeit gesehen einen trapezförmigen Verlauf aufweist.

In der Ausführungsform wird das Steuerventil 90 der ersten Pulsiereinrichtung 230 zuerst geöffnet, während die anderen Steuerventile 90 der weiteren Pulsiereinrichtungen 235, 245, 255 geschlossen sind. Während das Steuerventil 90 der ersten Pulsiereinrichtung 230 geschlossen wird, wird dann während des Schließvorgangs bereits das Steuerventil 90 der zweiten Pulsiereinrichtung 235 geöffnet. Ebenso wird mit dem Öffnungs- und Schließvorgang der Steuerventile 90 der zweiten, dritten und vierten Pulsiereinrichtung 235, 245, 255 fortgefahren, wobei beim Schließen des Steuerventils 90 der vierten Pulsiereinrichtung 255 wieder mit dem Öffnen des Steuerventils 90 der ersten Pulsiereinrichtung 230 begonnen wird. Dadurch wird eine Überlappung der einzelnen Brennstoffströme 50, austretend aus den jeweiligen Gasdüsen 205, 210, 215, 220, erreicht, sodass der Gesamtbrennstöffstrom kontinuierlich und pulsierend über die Zeit T ist. Dies sorgt dafür, dass auch die Lage des Gasstroms zeitlich verändert wird. Selbstverständlich ist auch denkbar, dass zwei Steuerventile 90 bzw. zwei Pulsiereinrichtungen 230, 235, 245, 255 parallel geöffnet und geschlossen werden.

Auch durch die unterschiedliche Anordnung der Gasdüsen 205, 210, 215, 220 in Kombination mit dem abwechselnden Öffnen und Schließen der Steuerventile 90 der Pulsiereinrichtungen 230, 235, 245, 255 wird eine Wirbelbildung im Inneren 45 des Brennerrohrs 20 verbessert, mit der der Brennstoff schneller mit dem Luftstrom 35 vermischt wird.

Figur 6 zeigt eine schematische Darstellung eines Brenners 300 gemäß einer dritten Ausführungsform. Der Brenner 300 ist im Wesentlichen identisch zu dem in Figur 4 gezeigten Brenner 200 ausgebildet. Abweichend dazu ist an der Einlassseite 25 des Brennerrohrs 20 eine fünfte Gasdüse 305 zusätzlich vorgesehen, die mit einer fünften Pulsiereinrichtung 310 über eine sechste Leitung 315 verbunden ist. Auf die Darstellung der in Figur 4 gezeigten Pulsiereinrichtungen 230, 235, 245, 255 wurde aus Übersichtlichkeitsgründen verzichtet. An der Einlassseite 25 sind mehrere Stufen 320, 325, 330 vorgesehen. Dabei mündet die fünfte Gasdüse 305 in der ersten Stufe 320. Die zweite Gasdüse 220 und die dritte Gasdüse 215 münden in einer zweiten Stufe 325, während die erste Gasdüse 205 und die vierte Gasdüse 220 in einer dritten Stufe 330 münden. Die verschiedenen Stufen 320, 325, 330 weisen eine unterschiedlich lange Erstreckung auf, sodass die erste Stufe 320 in der zweiten Stufe 325 endet und die zweite Stufe 325 in der dritten Stufe 330 mündet. Die Stufen 320, 325, 330 enden selbst alle im Inneren 45 des Brennerrohrs 20.

Wird, wie in Figur 4 und 5 beschrieben, abwechselnd über die Gasdüsen 205, 210, 215, 220, 305 Brennstoff in den Brenner 300 gefördert, so erfolgt über die Stufen 320, 325, 330 seitlich der Gasdüsen 205, 210, 215, 220 ebenso ein Ansaugen von dem Luftstrom 35, der dann bereits in der jeweiligen Stufe 320, 325, 330 mit dem über die Gasdüse 205, 210, 215, 220, 305 austretenden Brennstoffstrom 50 vermengt wird. Das vermengte Luft-Brennstoff-Gemisch wird dann in den weiteren Stufen 325, 330 nochmals mit dem daraus strömenden Luft-Brennstoffstrom vermengt. Dadurch kann eine besonders gute Vermischung im Inneren des Brenners 300 erfolgen.

Figur 7 zeigt eine schematische Darstellung eines Brenners 400 gemäß einer vierten Ausführungsform. Der Brenner 400 ist im Wesentlichen identisch zu der in Figur 4 gezeigten Ausführungsform 200 ausgebildet. Zusätzlich ist ausgangsseitig ein Pufferabschnitt 405 im Inneren 45 des Brennerrohrs 20 vorgesehen. Der Pufferabschnitt 405 nimmt dabei zumindest das innerhalb des Variationsabschnitts V (vgl. Figuren 2, 3, 5) in das Brennerrohr 20 geführte

Volumen des Brennstoffs und das für die Verbrennung des während des Variationsabschnitts geförderten Brennstoffs notwendige Volumen des für den Brennstoff notwendigen Luftstroms auf. Der Pufferabschnitt 405 ist vorzugsweise dem weiteren Innenraum 45 des Brennerrohrs 20 mittels einer Begrenzungseinrichtung 410 (strichliert dargestellt) abgegrenzt und ausgangsseitig des Brennerrohrs 20 bzw. stromaufwärtsseitig angrenzend an die Auslassseite 30 angeordnet.

Es wird darauf hingewiesen, dass die oben beschriebenen Merkmale der verschiedenen Brenner 10, 200, 300, 400 selbstverständlich miteinander kombiniert werden können. Auch wird darauf hingewiesen, dass die Gasdüsen 46, 205, 210, 215, 220, 305 andersartig zueinander angeordnet sein können. Wesentlich ist dabei jedoch, dass der aus den Gasdüsen 46, 205, 210, 215, 220, 305 austretende Gasstrom während eines Brennvorgangs, also wenn kontinuierlich an der Auslassseite 30 eine Flamme 56 vorherrscht, variiert wird und dabei die Flamme 56 nicht ausgelöscht wird.

## Patentansprüche

1. Verfahren zum Betrieb eines Brenners (10; 200; 300; 400),
- wobei auf Grundlage eines ersten Parameters und einer Information über eine angeforderte Heizleistung (15) ein bereitzustellenden Brennstoffstrom (50) ermittelt wird,
- wobei eine Pulsiereinrichtung (65; 230, 235, 245, 255, 310) des Brenners (10; 200; 300; 400) innerhalb eines Variationsabschnitts (T₁, T₂) während eines Brennvorgangs ein vordefiniertes Volumen eines Brennstoffs in ein Brennerrohr (20) des Brenners (10; 200; 300; 400) fördert,
- wobei innerhalb des Variationsabschnitts (T₁, T₂) die Pulsiereinrichtung (65; 230, 235, 245, 255, 310) den Brennstoffstrom (50) von einem ersten unteren Schwellenwert (S₁) zu einem zweiten oberen Schwellenwert (S1) und vom zweiten Schwellenwert (S₂) zum ersten Schwellenwert (S₁) variiert,
- wobei ein erstes Zeitintervall (T1) und ein zweites Zeitintervall (T2) den Variationsabschnitt zusammen ausbilden,
- wobei nach Ermittlung des für die angeforderte Heizleistung korrespondierenden Brennstoffstroms (50) auf Grundlage eines zweiten Parameters die beiden Schwellenwerte (S₁, S₂) und die beiden Zeitintervalle (T₁, T2) derart ermittelt werden, dass ein Pufferabschnitt (405) des Brennerrohrs (20) zumindest das innerhalb des Variationsabschnitts (T₁, T₂) in das Brennerrohr (20) geführte Volumen des Brennstoffs und das für die Verbrennung des während des Variationsabschnitts (T₁, T₂) geförderte Brennstoffs notwenige Volumen des Reaktionspartner aufnimmt.

2. Brenner (10; 200; 300; 400) mit einer Brennstoffdosiereinrichtung (15), und einem Brennerrohr (20) das einen Pufferabschnitt (405) aufweist,
- wobei die Brennstoffdosiereinrichtung (15) eine Pulsiereinrichtung (65; 230, 235, 245, 255, 310) und ein Steuergerät (60) mit einer Steuereinrichtung (110) umfasst,
- wobei die Pulsiereinrichtung (65; 230, 235, 245, 255, 310) ein Steuerventil (90)-umfasst,
- wobei das Steuerventil (90) mit dem Steuergerät (60) verbunden ist,
- wobei die Steuereinrichtung (110) auf Grundlage eines ersten Parameters und einer Information über eine angeforderte Heizleistung (15) ein bereitzustellenden Brennstoffstrom (50) zu ermitteln,
- wobei die Pulsiereinrichtung (65; 230, 235, 245, 255, 310) ausgebildet ist, innerhalb eines Variationsabschnitts (T₁, T₂) während eines Brennvorgangs ein vordefiniertes Volumen eines Brennstoffs in das Brennerrohr (20) zu fördern,
- wobei innerhalb des Variationsabschnitts (T₁, T₂) das Steuergerät (60) ausgebildet ist, das Steuerventil (90) der Pulsiereinrichtung (65; 230, 235, 245, 255, 310) derart zu steuern, dass der Brennstoffstrom (50) von einem ersten unteren Schwellenwert (S₁) zu einem zweiten oberen Schwellenwert (S1) und vom zweiten Schwellenwert (S₂) zum ersten Schwellenwert (S₁) variiert,
- wobei das erste Zeitintervall (T1) und das zweite Zeitintervall (T2) den Variationsabschnitt (T₁, T₂) zusammen ausbilden,
- wobei die Steuereinrichtung (110) ausgebildet ist, nach Ermittlung des für die angeforderte eine Heizleistung korrespondierenden Brennstoffstroms (50) auf Grundlage eines zweiten Parameters die beiden Schwellenwerte (S₁, S₂) und die beiden Zeitintervalle (T₁, T2) derart zu ermitteln, dass der Pufferabschnitt (405) des Brennerrohrs (20) zumindest das innerhalb des Variationsabschnitts (T₁, T₂) in das Brennerrohr (20) geführte Volumen des Brennstoffs und das für die Verbrennung des während des Variationsabschnitts (T₁, T₂) geförderte Brennstoffs notwenige Volumen des Reaktionspartner aufnimmt.

3. Brenner (10; 200; 300; 400) nach Anspruch 2, **dadurch gekennzeichnet, dass**
- das Brennerrohr (20) wenigstens eine Einlassseite (25) und eine Auslassseite (30) aufweist,
- und/oder wobei die Brennstoffdosiereinrichtung (15) mit einem Brennstoffreservoir verbindbar und mit dem Brennerrohr (20) verbunden und ausgebildet ist, einen vordefinierten Brennstoffstrom (50) eines Brennstoffs aus dem Brennstoffreservoir in das Brennerrohr (20) zu dosieren,
- und/oder wobei das Brennerrohr (20) ausgebildet ist, den in das Brennerrohr (20) eingeleiteten Brennstoffstrom (50) zusammen mit einen über die Einlassseite (25) in das Brennerrohr (20) eingeleiteten Reaktionspartner des Brennstoffsstroms (50) zu der Auslassseite (30) zu führen und miteinander zu vermischen, um an der Auslassseite (30) den Brennstoff während eines Brennvorgangs mit dem Reaktionspartner zumindest teilweise zu verbrennen.

4. Brenner (10; 200; 300; 400) nach Anspruch 2 oder 3, **dadurch gekennzeichnet, dass**
- der Brennstoffstrom (50) des zweiten Schwellenwerts (S₂) wenigstens 10 Prozent größer, vorzugsweise 15 Prozent größer, insbesondere wenigstens 30 Prozent größer des ersten Schwellenwerts (S₁) ist.

5. Brenner (10; 200; 300; 400) nach einem Anspruch 4, **dadurch gekennzeichnet, dass** bei dem ersten Schwellenwert (S₁) der Brennstoffstrom (50) im Wesentlichen unterbrochen ist.

6. Brenner (10; 200; 300; 400) nach einem der Ansprüche 2 bis 5, **dadurch gekennzeichnet, dass** die Schwellenwerte (S1) mit einer Frequenz von 10 bis 20 Hz und/oder von 20 bis 30 Hz abwechseln.

7. Brenner (10; 200; 300; 400) nach einem der Ansprüche 2 bis 6, **dadurch gekennzeichnet, dass** die Pulsiereinrichtung (65; 230, 235, 245, 255, 310) ausgebildet ist, den Brennstoffstrom (50) zwischen dem ersten und dem zweiten Schwellenwert (S₁, S₂) kontinuierlich übergehend oder diskontinuierlich zu verändern.

8. Brenner (10; 200; 300; 400) nach einem der Ansprüche 2 bis 7, **dadurch gekennzeichnet, dass** das Steuergerät (60; 230, 235, 245, 255, 310) mit einer Eingabevorrichtung (140) verbindbar ist, wobei die Steuereinrichtung (110) ausgebildet ist, ein Vorgabesignal der Eingabevorrichtung (140) mit der Information über eine vom Brenner (10; 200; 300; 400) angeforderte Heizleistung zu erfassen und anhand des vordefinierten zweiten Parameters, eine Ventilstellung des Steuerventils (90) für den ersten Schwellenwert (S₁) und den zweiten Schwellenwert (S₂) in Abhängigkeit des Vorgabesignals zu ermitteln.

## Claims

1. Method for operating a burner (10; 200; 300; 400),
- wherein a fuel flow (50) to be provided is determined on the basis of a first parameter and an item of information regarding a demanded heating power (15),
- wherein a pulsing device (65; 230, 235, 245, 255, 310) of the burner (10; 200; 300; 400) conveys a predefined volume of a fuel into a burner pipe (20) of the burner (10; 200; 300; 400) within a variation segment (T₁, T₂) during a combustion process,
- wherein, within the variation segment (T₁, T₂), the pulsing device (65; 230, 235, 245, 255, 310) varies the fuel flow (50) from a first, lower threshold value (S₁) to a second, upper threshold value (S₁) and from the second threshold value (S₂) to the first threshold value (S₁),
- wherein a first time interval (T1) and a second time interval (T2) together form the variation segment,
- wherein, after determination of the fuel flow (50) corresponding to the demanded heating power, the two threshold values (S₁, S₂) and the two time intervals (T₁, T₂) are determined, on the basis of a second parameter, such that a buffer portion (405) of the burner pipe (20) accommodates at least the volume of the fuel conducted into the burner pipe (20) within the variation segment (T₁, T₂) and the volume of the reaction partner required for the combustion of the fuel conveyed during the variation segment (T₁, T₂) .

2. Burner (10; 200; 300; 400) having a fuel dosing device (15) and having a burner pipe (20) which has a buffer portion (405),
- wherein the fuel dosing device (15) comprises a pulsing device (65; 230, 235, 245, 255, 310) and a control unit (60) with a control device (110),
- wherein the pulsing device (65; 230, 235, 245, 255, 310) comprises a control valve (90),
- wherein the control valve (90) is connected to the control unit (60),
- wherein the control device (110) to determine a fuel flow (50) to be provided on the basis of a first parameter and an item of information regarding a demanded heating power (15),
- wherein the pulsing device (65; 230, 235, 245, 255, 310) is designed to convey a predefined volume of a fuel into the burner pipe (20) within a variation segment (T₁, T₂) during a combustion process,
- wherein the control unit (60) is designed to, within the variation segment (T₁, T₂), control the control valve (90) of the pulsing device (65; 230, 235, 245, 255, 310) such that the fuel flow (50) varies from a first, lower threshold value (S₁) to a second, upper threshold value (S₁) and from the second threshold value (S₂) to the first threshold value (S₁),
- wherein the first time interval (T1) and the second time interval (T2) together form the variation segment (T₁, T₂),
- wherein the control device (110) is designed to, after determination of the fuel flow (50) corresponding to the demanded heating power, determine the two threshold values (S₁, S₂) and the two time intervals (T₁, T2), on the basis of a second parameter, such that the buffer portion (405) of the burner pipe (20) accommodates at least the volume of the fuel conducted into the burner pipe (20) within the variation segment (T₁, T₂) and the volume of the reaction partner required for the combustion of the fuel conveyed during the variation segment (T₁, T₂) .

3. Burner (10; 200; 300; 400) according to Claim 2, **characterized in that**
- the burner pipe (20) has at least one inlet side (25) and one outlet side (30),
- and/or wherein the fuel dosing device (15) is connectable to a fuel reservoir and is connected to the burner pipe (20) and is designed to dose a predefined fuel flow (50) of a fuel from the fuel reservoir into the burner pipe (20),
- and/or wherein the burner pipe (20) is designed to conduct the fuel flow (50) introduced into the burner pipe (20), together with a reaction partner, introduced via the inlet side (25) into the burner pipe (20), of the fuel flow (50), to the outlet side (30) and to mix said fuel flow and reaction partner with one another, in order for the fuel to be at least partially burned with the reaction partner during a combustion process at the outlet side (30) .

4. Burner (10; 200; 300; 400) according to Claim 2 or 3, **characterized in that**
- the fuel flow (50) of the second threshold value (S₂) is at least 10 percent greater, preferably 15 percent greater, in particular at least 30 percent greater than the first threshold value (S₁).

5. Burner (10; 200; 300; 400) according to Claim 4, **characterized in that**, at the first threshold value (8₁), the fuel flow (50) is substantially shut off.

6. Burner (10; 200; 300; 400) according to any of Claims 2 to 5, **characterized in that** the threshold values (S1) alternate with a frequency of 10 to 20 Hz and/or of 20 to 30 Hz.

7. Burner (10; 200; 300; 400) according to any of Claims 2 to 6, **characterized in that** the pulsing device (65; 230, 235, 245, 255, 310) is designed to vary the fuel flow (50) between the first and the second threshold value (S₁, S₂) in a continuously transitioning or discontinuous manner.

8. Burner (10; 200; 300; 400) according to any of Claims 2 to 7, **characterized in that** the control unit (60; 230, 235, 245, 255, 310) is connectable to an input device (140), wherein the control device (110) is designed to detect a setpoint signal of the input device (140) with the information regarding a heating power demanded of the burner (10; 200; 300; 400) and, on the basis of the predefined second parameter, to determine a valve position of the control valve (90) for the first threshold value (S₁) and the second threshold value (S₂) in a manner dependent on the setpoint signal.

## Revendications

1. Procédé pour faire fonctionner un brûleur (10 ; 200 ; 300 ; 400),
- un flux de combustible (50) à mettre à disposition étant déterminé sur la base d'un premier paramètre et d'une information à propos d'une puissance calorifique (15) demandée,
- un dispositif de pulsation (65 ; 230, 235, 245, 255, 310) du brûleur (10 ; 200 ; 300 ; 400) transportant un volume prédéfini d'un combustible dans un tube de brûleur (20) du brûleur (10 ; 200 ; 300 ; 400) au sein d'une portion de variation (T₁, T₂) pendant une opération de combustion,
- au sein de la portion de variation (T₁, T₂), le dispositif de pulsation (65 ; 230, 235, 245, 255, 310) faisant varier le flux de combustible (50) entre une première valeur de seuil (S₁) basse et une deuxième valeur de seuil (S1) haute et de la deuxième valeur de seuil (S₂) à la première valeur de seuil (S₁),
- un premier intervalle de temps (T1) et un deuxième intervalle de temps (T2) formant ensemble la portion de variation,
- après la détermination du flux de combustible (50) correspondant à la puissance calorifique demandée, les deux valeurs de seuil (S₁, S₂) et les deux intervalles de temps (T₁, T2) étant déterminés sur la base d'un deuxième paramètre de telle sorte qu'une portion formant tampon (405) du tube de brûleur (20) absorbe au moins le volume de combustible acheminé dans le tube de brûleur (20) au sein de la portion de variation (T₁, T₂) et le volume du partenaire de réaction nécessaire pour la combustion du combustible transporté pendant la portion de variation (T₁, T₂).

2. Brûleur (10 ; 200 ; 300 ; 400) comprenant un dispositif de dosage de combustible (15) et un tube de brûleur (20), lequel possède une portion formant tampon (405),
- le dispositif de dosage de combustible (15) comprenant un dispositif de pulsation (65 ; 230, 235, 245, 255, 310) et un contrôleur (60) pourvu d'un dispositif de commande (110),
- le dispositif de pulsation (65 ; 230, 235, 245, 255, 310) comportant une vanne de commande (90),
- la vanne de commande (90) étant reliée au contrôleur (60),
- le dispositif de commande (110) pour déterminer un flux de combustible (50) à mettre à disposition sur la base d'un premier paramètre et d'une information à propos d'une puissance calorifique (15) demandée,
- le dispositif de pulsation (65 ; 230, 235, 245, 255, 310) étant configuré pour transporter un volume prédéfini d'un combustible dans le tube de brûleur (20) au sein d'une portion de variation (T₁, T₂) pendant une opération de combustion,
- au sein de la portion de variation (T₁, T₂), le contrôleur (60) étant configuré pour commander la vanne de commande (90) du dispositif de pulsation (65 ; 230, 235, 245, 255, 310) de telle sorte que le flux de combustible (50) varie d'une première valeur de seuil (S₁) basse à une deuxième valeur de seuil (S1) haute et de la deuxième valeur de seuil (S₂) à la première valeur de seuil (S₁),
- le premier intervalle de temps (T1) et le deuxième intervalle de temps (T2) formant ensemble la portion de variation (T₁, T₂),
- le dispositif de commande (110) étant configuré pour, après la détermination du flux de combustible (50) correspondant à la puissance calorifique demandée, déterminer les deux valeurs de seuil (S₁, S₂) et les deux intervalles de temps (T₁, T2) sur la base d'un deuxième paramètre de telle sorte que la portion formant tampon (405) du tube de brûleur (20) absorbe au moins le volume de combustible acheminé dans le tube de brûleur (20) au sein de la portion de variation (T₁, T₂) et le volume du partenaire de réaction nécessaire pour la combustion du combustible transporté pendant la portion de variation (T_{1.} T₂) .

3. Brûleur (10 ; 200 ; 300 ; 400) selon la revendication 2, **caractérisé en ce que**
- le tube de brûleur (20) possède au moins un côté d'entrée (25) et un côté de sortie (30),
- et/ou le dispositif de dosage de combustible (15) pouvant être relié à un réservoir de combustible et étant relié au tube de brûleur (20) et configuré pour doser un flux de combustible (50) prédéfini d'un combustible hors du réservoir de combustible dans le tube de brûleur (20),
- et/ou le tube de brûleur (20) étant configuré pour guider vers le côté de sortie (30) le flux de combustible (50) envoyé dans le tube de brûleur (20) conjointement avec un partenaire de réaction du flux de combustible (50) envoyé dans le tube de brûleur (20) par le biais du côté d'entrée (25) et les mélanger ensemble afin de brûler au moins partiellement le combustible avec le partenaire de réaction au niveau du côté de sortie (30) pendant une opération de combustion.

4. Brûleur (10 ; 200 ; 300 ; 400) selon la revendication 2 ou 3, **caractérisé en ce que**
- le flux de combustible (50) de la deuxième valeur de seuil (S₂) est au moins 10 pour cent supérieur, de préférence 15 pour cent supérieur, notamment au moins 30 pour cent supérieur à la première valeur de seuil (8₁).

5. Brûleur (10 ; 200 ; 300 ; 400) selon la revendication 4, **caractérisé en ce qu'**à la première valeur de seuil (8₁), le flux de combustible (50) est sensiblement interrompu.

6. Brûleur (10 ; 200 ; 300 ; 400) selon l'une des revendications 2 à 5, **caractérisé en ce que** les valeurs de seuil (S1) changent avec une fréquence de 10 à 20 Hz et/ou de 20 à 30 Hz.

7. Brûleur (10 ; 200 ; 300 ; 400) selon l'une des revendications 2 à 6, **caractérisé en ce que** le dispositif de pulsation (65 ; 230, 235, 245, 255, 310) est configuré pour modifier le flux de combustible (50) continuellement par fusion ou de manière discontinue entre la première et la deuxième valeur de seuil (S₁, S₂) .

8. Brûleur (10 ; 200 ; 300 ; 400) selon l'une des revendications 2 à 7, **caractérisé en ce que** le contrôleur (60 ; 230, 235, 245, 255, 310) peut être relié à un dispositif de saisie (140), le dispositif de commande (110) étant configuré pour acquérir un signal de consigne du dispositif de saisie (140) avec l'information à propos d'une puissance calorifique demandée par le brûleur (10 ; 200 ; 300 ; 400) et, à l'aide du deuxième paramètre prédéfini, déterminer une position de vanne de la vanne de commande (90) pour la première valeur de seuil (S₁) et la deuxième valeur de seuil (S₂) en fonction du signal de consigne.
